# EUROPÄISCHE PATENTSCHRIFT

(11) **EP 2 862 035 B1**
(45) Veröffentlichungstag und Bekanntmachung des Hinweises auf die Patenterteilung: **14.08.2019**
(21) Anmeldenummer: 13730195.8
(22) Anmeldetag: 14.06.2013
(51) Int. Cl.: G05G 9/047, G05G 1/08, G05G 5/08, H01H 25/00

(54) **DRUCK- UND DREHBETÄTIGBARES BEDIENELEMENT FÜR EIN KRAFTFAHRZEUG**
PRESSURE- AND ROTATIONALLY ACTUATED CONTROL ELEMENT FOR A MOTOR VEHICLE
ÉLÉMENT DE COMMANDE ACTIONNABLE PAR PRESSION ET ROTATION POUR UN VÉHICULE AUTOMOBILE

(30) Priorität: 19.06.2012 DE 102012012172
(43) Veröffentlichungstag der Anmeldung: 22.04.2015
(73) Patentinhaber: Leopold Kostal GmbH & Co. KG, 58513 Lüdenscheid (DE)
(72) Erfinder: FICEK, Wojciech, 58509 Lüdenscheid (DE)
(74) Vertreter: Kerkmann, Detlef
(86) Internationale Anmeldenummer: PCT/EP2013/062323
(87) Internationale Veröffentlichungsnummer: WO 2013/189844

(56) Entgegenhaltungen:
- US-A1- 2006 071 489
- US-A1- 2007 120 325
- US-B1- 6 967 293

## Beschreibung

Die Erfindung betrifft ein druck- und drehbetätigbares Bedienelement für ein Kraftfahrzeug, insbesondere Lenkradbedienelement, mit einem walzenförmigen, auf einem Lagerbock drehbar gelagerten Eingabeelement, wobei das Eingabeelement eine Drehbetätigung auf eine Codescheibe überträgt, die mit einem Sensor zusammenwirkt, wobei der Lagerbock auf den Betätigungselementen mehrerer Schaltelemente gelagert ist, und wobei eine Druckbetätigung des Eingabeelements wenigstens eines der Schaltelemente betätigt.

Ein derartiges Bedienelement ist aus der deutschen Offenlegungsschrift DE 10 2007 038 580 A1 bekannt. Bei dem in diesem Dokument beschriebenen Bedienelement stützt sich der Lagerbock auf zwei Betätigungselementen ab, die als Schaltdome einer Domschaltmatte ausgeführt sind. Bei einer Druckbetätigung auf die Mitte des Bedienelements kollabieren beide Schaltdome, so dass beide zu den Schaltdomen gehörenden Schaltelemente betätigt werden. Durch eine außermittige Druckeinwirkung auf das Eingabeelement ist es zudem möglich, den Lagerbock leicht zu verkippen, wodurch die beiden Schaltelemente auch unabhängig voneinander einzeln betätigbar sind.

Nachteilig ist allerdings, dass die Betätigung eines einzelnen Schaltelements hier nicht präzise möglich ist. Erfolgt die Druckbetätigung nicht ausreichend weit außermittig oder mit einem zu großen Krafteineinsatz, so ist nicht auszuschließen, dass statt einem Schaltelement beide Schaltelemente zugleich betätigt werden, wodurch unbeabsichtigte Schaltfunktionen ausgelöst werden. Dies gilt umso mehr, da derartige Bedienelemente, die in einem Kraftfahrzeug häufig am Lenkrad angeordnet sind, zumeist blind betätigt werden.

Ein weiteres derartiges Bedienelement ist aus der Offenlegungsschrift US 6 967 293 B1 bekannt.

Es stellte sich die Aufgabe, ein druck- und drehbetätigbares Bedienelement zu schaffen, welches zwei druckbetätigte Funktionen aufweist, die sicher einzeln auslösbar sind.

Diese Aufgabe wird erfindungsgemäß dadurch gelöst, dass der Lagerbock zwei Schwenkachsen senkrecht zur Drehachse des Eingabeelements ausbildet, welche sich auf Betätigungselementen von Schaltelementen abstützen und dass der Lagerbock zwischen den Schwenkachsen mindestens ein angeformtes Anschlagelement aufweist, welches bei einer Druckbetätigung den Betätigungsweg des Eingabeelements begrenzt.

Durch eine Druckbeaufschlagung des rechten oder linken Endabschnitts des Eingabeelements kann eine jeweils unter der Betätigungsstelle liegende Schwenkachse vertikal gegen die Betätigungselemente von Schaltelementen verschoben werden, wodurch die Schaltelemente Schaltfunktionen auslösen.

Die auf der nicht druckbeaufschlagten Seite des Eingabeelements liegende Schwenkachse erfährt keine ausreichend hohe Kraft, um das mindestens eine ihr zugeordnete Schaltelement zu betätigen und wirkt somit einfach als Schwenkachse, um welche der Lagerbock und das damit verbundene Eingabeelement verschwenkt wird.

Das am Lagerbock zwischen den Schwenkachsen angeformte mindestens eine Anschlagelement hat die Funktion, bei einer Druckbeaufschlagung einer Seite des Eingabeelements den Verschiebeweg des Eingabeelements soweit zu begrenzen, dass sich auf der nichtbetätigten Seite keine zur Betätigung des dortigen Schaltelements ausreichende Kraft aufbauen kann.

Das Anschlagelement erfüllt darüber hinaus die Funktion, bei einer Druckbeaufschlagung der Mitte des Eingabeelements den Betätigungsweg des Eingabeelements so weit zu begrenzen, dass keines der Schaltelemente unterhalb der Schwenkachsen betätigt wird. Hierdurch wird erreicht, dass eine Druckbeaufschlagung des Eingabeelements immer nur höchstens eine von zwei möglichen Schaltfunktionen auslöst.

Die Lagerung des Eingabeelements an einem Lagerbock, der zwei angeformte Schwenkachsen aufweist, hat zudem den Vorteil, dass eine Druckbeaufschlagung eines Endabschnitts des Eingabeelements kein Hervorwippen des unbetätigten Endabschnitts bewirkt.

Weitere vorteilhafte Ausgestaltungen und Weiterbildungen des erfindungsgemäßen Bedienelements sind in den abhängigen Ansprüchen beschrieben. Im Folgenden soll ein Ausführungsbeispiel der Erfindung anhand der Zeichnung dargestellt und näher erläutert werden. Es zeigen:
- Figur 1: ein Bedienelement in einer Explosionsansicht,
- Figuren 2 und 3: grundlegende Betätigungsarten des Bedienelements,
- Figuren 4 und 5: eine Erläuterung der Drehsensorik,
- Figuren 6 bis 8: die Lagerung des Eingabeelements,
- Figur 9: eine Druckbetätigung rechts auf das Eingabeelement,
- Figur 10: eine Druckbetätigung links auf das Eingabeelement,
- Figur 11: eine mittige Druckbetätigung auf das Eingabeelement,
- Figur 12: das Verschwenken eines mittig gelagerten Eingabeelements nach dem Stand der Technik,
- Figur 13: das Verschwenken eines erfindungsgemäß gelagerten Eingabeelements.

Die Figur 1 zeigt eine Explosionsansicht eines erfindungsgemäßen druck- und drehbetätigbaren Bedienelements. In einem Gehäuse 1 ist ein Schaltungsträger 2 angeordnet, der beispielsweise als eine Leiterplatte oder eine keramische Trägerplatte ausgeführt sein kann. Der Schaltungsträger 2 trägt mehrere, in der Figur nicht dargestellte Schaltflächen, welche durch Schaltdome 4 einer auf dem Schaltungsträger 2 aufliegenden Domschaltmatte 3 elektrisch miteinander verbindbar sind. Die Schaltflächen bilden so zusammen mit den Schaltdomen 4 elektrische Schaltelemente aus, welche jeweils durch eine Druckeinwirkung auf die Schaltdome 4 betätigbar sind.

In dem hier dargestellten Ausführungsbeispiel erfolgt die Druckbetätigung der Schaltdome 4 über Schaltstößel 5, welche so Betätigungselemente für die Schaltelemente ausbilden. Die Schaltstößel 5 sind in Führungshülsen 6 beweglich gelagert, die einstückig an einen plattenartigen Träger 7 angeformt sind. Die Schaltstößel 5 weisen jeweils an einem ihrer Endabschnitte eine plateauartige Verbreiterung 18 auf. Diese Verbreiterungen 18 liegen an den Schaltdomen 4 der Domschaltmatte 3 an, während stiftartige Abschnitte 27 der Schaltstößel 5 in die Führungshülsen 6 eingesetzt und durch den Träger 7 bis zu dessen Oberseite hindurchgeführt sind.

An der Oberseite des Trägers 7 ist ein Lagerbock 8 verschwenkbar angeordnet. An dem Lagerbock 8 ist eine Welle 11 drehbar gelagert, die mit einem walzenförmigen Eingabeelement 12 drehfest verbunden ist. Ebenfalls drehfest mit der Welle 11 verbunden sind ein scheibenförmiges Rastelement 13 sowie eine Codescheibe 15.

Die Codescheibe 15 ist Teil einer Sensorvorrichtung, welche die Drehstellung der Codescheibe 15 vorzugsweise nach einem optoelektronischen oder magnetischen Messverfahren, zum Beispiel durch einen Hallsensor erfasst. Die Sensorvorrichtung kann auch als ein Schleifringschalter ausgeführt sein, wobei die Codescheibe als eine Leiterplatte oder eine Leiterfolie mit Kontaktflächen ausgebildet ist.

Zu der Sensorvorrichtung gehört mindestens ein Sensor 10, der hier beispielhaft als eine Gabellichtschranke dargestellt ist. Die Gabellichtschranke 10 erfasst Einschnitte 28, welche in die Codescheibe 15 winkelperiodisch in radialer Richtung eingebracht sind. Eine hier nicht dargestellte Auswerteschaltung kann aus der Anzahl der bei einer Drehung der Codescheibe 15 erfolgenden Unterbrechungen der Gabellichtschranke 10 die jeweilige Drehstellung des Eingabeelements 12 bestimmen. Zweckmäßig ist, wenn die Gabellichtschranke 10 mehrere optische Sensorelemente aufweist, aus deren Ansprechreihenfolge auch die Drehrichtung der Codescheibe 15 bestimmbar ist.

Der elektrische Anschluss der Gabellichtschranke 10 erfolgt über eine flexible Leiterplatte oder eine Leiterfolie 9, die elektrisch beispielsweise mit dem Schaltungsträger 2 oder mit einem elektrischen Steckverbinder am Gehäuse 1 verbunden sein kann. Die Anordnung des Sensors 10 zur Erfassung einer Drehbetätigung am Lagerbock 8 ermöglicht einen besonders einfachen Aufbau der Drehsensorik, da die relative Anordnung von Codescheibe 15 und Sensor 10 nicht durch Bewegungen des Lagerbocks 8 bei einer Druckbetätigung des Eingabeelements 12 verändert wird.

Ebenfalls am Lagerbock 8 angeordnet ist eine Rastfeder 14, die mit dem Rastelement 13 an der Welle 11 zusammenwirkt. Das Gehäuse 1 ist durch eine Gehäuseabdeckung 16 abgeschlossen, welche eine Ausnehmung 17 aufweist, durch die hindurch das Eingabeelement 12 betätigbar ist.

Die Betätigungsmöglichkeiten des Eingabeelements 12 sind in den Figuren 2 und 3 schematisch durch Pfeilsymbole dargestellt. Das Eingabeelement 12 ist walzenförmig, das heißt als ein rotationssymmetrischer Körper ausgebildet, dessen Querschnittsfläche entlang seiner Symmetrieachse entweder konstant sein kann (Kreiszylinder) oder auch variieren kann. Ein Teil der Mantelfläche des Eingabeelements 12 ist durch die Ausnehmung 17 der Gehäuseabdeckung 16 von außen zugänglich. Die Symmetrieachse des Eingabeelements 12 bildet zugleich auch dessen Drehachse aus und fällt mit der Längsachse der in der Figur 1 dargestellten Welle 11 zusammen. Das Eingabeelement 12 ist somit um seine Symmetrieachse und, sofern keine die Drehung begrenzenden Endanschläge vorgesehen sind, in beiden Drehrichtungen unbegrenzt weit drehbar.

Darüber hinaus sind, entsprechend der Darstellung der Figur 3, zwei Schaltfunktionen durch Druckbetätigungen auf die Endabschnitte des Eingabeelements 12 auslösbar. Wesentlich hierbei ist, dass immer nur eine der beiden Druckschaltfunktionen auslösbar ist, eine gemeinsame, auch versehentlich erfolgende Betätigung beider Druckschaltfunktionen zugleich aber sicher ausgeschlossen ist.

Die Figur 4 zeigt in einer Draufsicht das am Lagerbock 8 angeordnete Eingabeelement 12 bei entfernter Gehäuseabdeckung. Drehbetätigungen des Eingabeelements 12 werden über die Welle 11 auf die Codescheibe 15 übertragen, welche nach regelmäßigen Winkelabständen den Lichtstrahl der als Drehstellungssensor fungierenden Gabellichtschranke 10 unterbricht. Beispielsweise durch eine zweistrahlige Ausführung der Gabellichtschranke 10 kann bei einer Drehbetätigung neben der Drehweite auch die Drehrichtung des Eingabeelements 12 bestimmt werden.

Die Figur 5 verdeutlicht anhand einer Schnittansicht durch die Figur 4 entlang der Schnittachse A-A das Zusammenwirken der wellenförmigen Außenkontur 19 des Rastelements 13 mit einer an der Rastfeder 14 angeformten Rastnase 20, durch die die Drehbetätigung des Eingabeelements 12 zwischen haptisch unterscheidbaren Raststellungen erfolgt.

Die Figur 6 zeigt den am Träger 7 angeordneten Lagerbock 8. Der Lagerbock 8 ist fluchtend zur Längsachse der Welle 11 an zwei Lagerstellen 21 a, 21b in Führungsnuten 29 gegen den Träger 7 verschieb- bzw. verschwenkbar gelagert. Senkrecht zur Längsachse der Welle 11 sind an den Lagerbock 8 vier Achsstummel 22a, 22b, 22c, 22d angeformt, welche auf jeweils einem Endabschnitt eines Schaltstößels 5 aufliegen. Jeweils zwei zueinander in einer Flucht angeordnete Achsstummel 22a, 22c bzw. 22b, 22d bilden zusammen jeweils eine Schwenkachse 23a, 23b aus. Zwischen den Schwenkachsen 23a, 23b ist an beiden Längsseiten des Lagerbocks 8 als Anschlagelement jeweils ein Anschlagszapfen 24 angeformt.

Bei montierter Gehäuseabdeckung 16, dargestellt in der Figur 7, sind die Achsstummel 22a, 22b der Schwenkachsen 23a, 23b in Führungen 25 gelagert, welche die Bewegungsrichtung der Schwenkachsen 23a, 23b stabilisieren.

Das Verschwenken des Eingabeelements 12 und die dadurch ausgelösten Schaltbetätigungen werden nachfolgend anhand der Schnittansichten der Figuren 8 bis 10 erläutert. Die Figur 8 zeigt zunächst ein Eingabeelement 12 ohne eine Druckbetätigung. Das Eingabeelement 12, die Schwenkachsen 23a und 23b sowie auch die Schaltstößel 5a, 5b befinden sich daher in ihrer Ausgangstellung. In dieser Stellung ist keiner der Schaltdome 4a, 4b betätigt und daher auch keine Druckschaltfunktion ausgelöst.

Die Schwenkachsen 23a, 23b, die aus jeweils zwei Achsstummel 22a, 22c bzw. 22b, 22d (Figur 6) ausgebildet sind, sind auf je zwei Schaltstößeln gelagert und wirken daher entsprechend auf jeweils zwei Schaltdome ein. In den Schnittansichten der Figuren 8 bis 11 sind davon nur jeweils ein Schaltstößel 5a bzw. 5b, und dementsprechend nur jeweils ein zugehöriger Schaltdom 4a bzw. 4b erkennbar. Die in diesen Figuren dargestellten Schaltstößel 5a, 5b und Schaltdome 4a, 4b stehen daher jeweils stellvertretend für zusammen betätigte Paare von Schaltstößeln und Schaltdomen.

Erfolgt eine Druckbetätigung auf die rechte Seite des Eingabeelements 12, wie es in der Figur 9 durch eine Pfeil angedeutet ist, so drücken die Achsstummel 22b der rechten Schwenkachse 23b auf die zugehörigen Schaltstößel 5b, welche diese Krafteinwirkung auf die darunter befindlichen Schaltdome 4b übertragen. Die Schaltdome 4b kollabieren dadurch und schließen hier nicht dargestellte Schaltkontakte auf dem Schaltungsträger 2.

Die Verschwenkbewegung des Eingabeelements 12 bzw. des damit verbundenen Lagerbocks 8 erfolgt um die Achsstummel 22a der linken Schwenkachse 23a. Aufgrund der sich durch den Abstand zur Betätigungsstelle ergebende Hebelübersetzung ergibt sich keine oder höchstens eine kleine vertikale Verschiebung der linken Schaltstößel 5a, so dass die zugehörigen Schaltdome 4a nicht zusammengedrückt werden und damit auch keine Schaltfunktion auslösen. Der Betätigungsweg der linken Schaltstößel 5a wird zusätzlich dadurch begrenzt, dass nach einem vorgegebenen Betätigungsweg die Anschlagszapfen 24 des Lagerbocks 8 auf Endanschläge 26 am Träger 7 treffen. Dabei werden die Anschlagszapfen 24 selbst zu einem Drehlager, durch das sich die Richtung der Kraftwirkung auf die Achsstummel 23a nun sogar umkehrt und nun von den Schaltstößeln 5a weg gerichtet ist.

Dies gilt entsprechend umgekehrt für eine Druckbetätigung auf die linke Seite des Eingabeelements 12, dargestellt in der Figur 10, bei der das Eingabeelement 12 um die rechte Schwenkachse 23b verschwenkt wird, wodurch sich die Achsstummel der Schwenkachse 23a nach unten bewegen und die Schaltstößel 5a gegen die Schaltdome 4a drücken.

Der Fall einer auf die Mitte des Eingabeelements 12 wirkende Druckbetätigung ist in der Figur 11 skizziert. Durch die symmetrisch einwirkende Kraft werden beide Schwenkachsen 23a, 23b vertikal parallel verschoben, und drücken über die als Betätigungselemente wirkenden Schaltstößel 5a, 5b sämtliche zugeordnete Schaltdome 4a, 4b ein Stück weit zusammen. Die vertikale Verschiebung endet mit dem Auftreffen des Anschlagszapfens 24 auf dem Endanschlag 26.

Wie die Figur 11 verdeutlicht, ist ohne eine zusätzliche Verschwenkbewegung des Eingabeelements 12 bzw. des Lagerbocks 8 der Betätigungsweg der Schaltstößeln 5a, 5b zu gering um einen der Schaltdome 4a, 4b zum Kollabieren zu bringen. Eine mittige Druckbetätigung des Eingabeelements 12 löst daher keine Schalfunktion aus.

Eine vorteilhafte Eigenschaft des erfindungsgemäßen, um zwei Schwenkachsen verschenkbaren Eingabeelements E ist in den Figuren 12 und 13 skizziert. Abgebildet ist jeweils ein in einer Seitenansicht schematisch als Rechteck dargestelltes Eingabeelement E und zwar einmal in seiner Ausgangsstellung (durchgezogene Linien) und zusätzlich in seiner verschwenkten Stellung (schraffierte Linien). Die Lage der Schwenkachse S bzw. S', die senkrecht zur Zeichenebene verläuft, ist jeweils durch einen Punkt angedeutet.

Die Figur 12 skizziert das Verschwenken eines Eingabeelements E um eine zentral angeordnete Schwenkachse S. Soll durch eine Druckbetätigung am Randabschnitt des Eingabeelements E eine vertikale Auslenkung d erreicht werden, so führt dies auf der gegenüberliegende Oberfläche des Eingabeelements E zum einem Hervorschwenken um einen gleichgroßen Abschnitt d'. Das Eingabeelement E zeigt damit das Verhalten einer Schaltwippe. Ein solche Schaltbewegung und die daraus resultierende Haptik sind vielfach nicht erwünscht.

Ein Verschwenken eines Eingabeelements E um eine am unteren Rand befindliche Schwenkachse S' zeigt bei gleich großer vertikaler Auslenkung eine vernachlässigbare Auslenkung auf der gegenüberliegenden Oberseite.

Die Haptik entspricht daher der einer Tastenbetätigung und im Fall eines erfindungsgemäßen Eingabeelements 12 mit zwei Schwenkachsen 23a, 23b, der Charakteristik von zwei nebeneinander Tasten, ohne dass der Kopplung durch den Hervorwippen der Gegenseite unmittelbar erkennbar wird.

### Bezugszeichen

- 1: Gehäuse
- 2: Schaltungsträger
- 3: Domschaltmatte
- 4: Schaltdome
- 4a, 4b: Schaltdom(paare)
- 5: Schaltstößel
- 5a, 5b: Schaltstößel(paare)
- 6: Führungshülsen
- 7: Träger
- 8: Lagerbock
- 9: flexible Leiterplatte oder Leiterfolie
- 10: Sensor (Gabellichtschranke)
- 11: Welle
- 12: Eingabeelement
- 13: Rastelement
- 14: Rastfeder
- 15: Codescheibe
- 16: Gehäuseabdeckung
- 17: Ausnehmung
- 18: Verbreiterungen
- 19: Außenkontur
- 20: Rastnase
- 21a, 21b: Lagerstellen
- 22a, 22b, 22c, 22d: Achsstummel
- 23a, 23b: Schwenkachsen
- 24: Anschlagszapfen (Anschlagelemente)
- 25: Führungen
- 26: Endanschläge
- 27: Stiftartige Abschnitte
- 28: Einschnitte
- 29: Führungsnuten

- d, d': Auslenkungen
- E: Eingabeelement
- S, S': Schwenkachsen

## Patentansprüche

1. Druck- und drehbetätigbares Bedienelement für ein Kraftfahrzeug, insbesondere Lenkradbedienelement,
mit einem walzenförmigen, auf einem Lagerbock (8) drehbar gelagerten Eingabeelement (12),
wobei das Eingabeelement (12) eine Drehbetätigung auf eine Codescheibe (15) überträgt, die mit einem Sensor (10) zusammenwirkt,
wobei der Lagerbock (8) auf den Betätigungselementen (5) mehrerer Schaltelemente (4) gelagert ist, und
wobei eine Druckbetätigung des Eingabeelements (12) wenigstens eines der Schaltelemente (4) betätigt,
**dadurch gekennzeichnet,**
**dass** der Lagerbock (8) zwei Schwenkachsen (23a, 23b) senkrecht zur Drehachse des Eingabeelements (12) ausbildet, welche sich auf Betätigungselementen (5, 5a, 5b) von Schaltelementen abstützen und
**dass** der Lagerbock (8) zwischen den Schwenkachsen mindestens ein angeformtes Anschlagelement (24) aufweist, welches bei einer Druckbetätigung den Betätigungsweg des Eingabeelements (12) begrenzt.

2. Bedienelement nach Anspruch 1, **dadurch gekennzeichnet, dass** die Schaltelemente als Domschaltkontakte ausgeführt sind.

3. Bedienelement nach Anspruch 1, **dadurch gekennzeichnet, dass** die Schaltelemente als Mikroschalter ausgeführt sind.

4. Bedienelement nach Anspruch 2, **dadurch gekennzeichnet, dass** die Betätigungselemente die Schaltdome (4, 4a, 4b) einer Domschaltmatte (3) sind.

5. Bedienelement nach Anspruch 2, **dadurch gekennzeichnet, dass** Betätigungselemente als Schaltstößel (5, 5a, 5b) ausgeführt sind, die auf als Domschaltkontakte ausgebildete Schaltkontakte einwirken können.

6. Bedienelement nach Anspruch 3, **dadurch gekennzeichnet, dass** Betätigungselemente als Schaltstößel (5, 5a, 5b) ausgeführt sind, die auf Mikroschalter einwirken.

7. Bedienelement nach Anspruch 1, **dadurch gekennzeichnet, dass** das Bedienelement in das Lenkrad oder das Armaturenbrett eines Kraftfahrzeugs eingebaut ist.

## Claims

1. Operating element for a motor vehicle, specifically a steering wheel operating element, which can be operated by pressure and by rotation,
having a cylindrically shaped input element (12) which is pivoted on a bearing block (8),
whereby the input element (12) transmits a rotary actuation to a code disc (15) which interacts with a sensor (10),
whereby the bearing block (8) is supported on the actuating elements (5) of a plurality of switch elements (4), and
whereby a pressure actuation on the input element (12) actuates at least one of the switch elements (4),
**characterised in that**
the bearing block (8) forms two swivel axes (23a, 23b) which are perpendicular to the rotary axis of the input element (12) and are supported on actuating elements (5, 5a, 5b) of switch elements, and
that the bearing block (8) has at least one moulded-on limit stop element (24) between the swivel axes which restricts the actuating path of the input element (12) in the case of a pressure actuation.

2. Operating element according to Claim 1, **characterised in that** the switch elements are designed as dome switch contacts.

3. Operating element according to Claim 1, **characterised in that** the switch elements are implemented as microswitches.

4. Operating element according to Claim 2, **characterised in that** the actuating elements are the switch domes (4, 4a, 4b) of a dome switching mat (3).

5. Operating element according to Claim 2, **characterised in that** actuating elements are implemented as switching plungers (5, 5a, 5b) which act on the switch contacts designed as dome switch contacts.

6. Operating element according to Claim 3, **characterised in that** actuating elements are implemented as switching plungers (5, 5a, 5b) which act on microswitches.

7. Operating element according to Claim 1, **characterised in that** the operating element is installed in the steering wheel or the instrument panel of a motor vehicle.

## Revendications

1. Elément de commande actionnable par pression ou par rotation pour un véhicule automobile en particulier un élément de commande de volant de direction,
avec un élément d'entrée (12) en forme de rouleau, monté en rotation sur un support de palier (8),
sachant que l'élément d'entrée (12) transmet un actionnement rotatif sur un disque code (15), qui agit fonctionnellement en commun avec un détecteur (10),
sachant que le support de palier (8) est monté sur les éléments d'actionnement (5) de plusieurs éléments de commutation (4) et
sachant qu'un actionnement par pression de l'élément d'entrée (12) actionner au moins l'un des éléments de commutation (4),
**caractérisé en ce que**
le support de palier (8) forme deux axes de pivotement (23a, 23b) perpendiculairement à l'axe de rotation de l'élément d'entrée (12), lesquels prennent appui sur des éléments d'actionnement (5, 5a, 5b) d'éléments de commutation et
le support de palier (8) présente entre les axes de pivotement au moins élément de butée moulé (24) qui limite la course d'actionnement de l'élément d'entrée (12) lors d'un actionnement par pression.

2. Elément de commande selon la revendication 1, **caractérisé en ce que** les éléments de commutation sont réalisés en tant que contacts de commutation en forme de dômes.

3. Elément de commande selon la revendication 1, **caractérisé en ce que** les éléments de commutation sont réalisés en tant que micro-commutateurs.

4. Elément de commande selon la revendication 2, **caractérisé en ce que** les éléments d'actionnement sont des dômes de commutation (4, 4a, 4b) d'un panneau de commutation à dômes (3).

5. Elément de commande selon la revendication 2, **caractérisé en ce que** les éléments d'actionnement sont réalisés en tant que poussoirs de commutation (5, 5a, 5b), qui peuvent agir sur les contacteurs de commutation réalisés en tant que dômes contacteurs de commutation.

6. Elément de commande selon la revendication 3, **caractérisé en ce que** des éléments d'actionnement sont réalisés en tant que poussoirs de commutation (5, 5a, 5b), qui agissent sur les Micro-commutateurs.

7. Elément de commande selon la revendication 1, **caractérisé en ce que** l'élément de commande est incorporé dans le volant de direction ou le tableau de bord d'un véhicule automobile.
